# EUROPÄISCHE PATENTSCHRIFT

(11) **EP 1 161 351 B1**
(45) Veröffentlichungstag und Bekanntmachung des Hinweises auf die Patenterteilung: **26.03.2003**
(21) Anmeldenummer: 00929206.1
(22) Anmeldetag: 10.03.2000
(51) Int. Cl.: B42D 5/04

(54) **KALENDER**
CALENDAR
CALENDRIER

(30) Priorität: 13.03.1999 DE 29904661 U
(43) Veröffentlichungstag der Anmeldung: 12.12.2001
(73) Patentinhaber: Hofmann, Ulrich, 70499 Stuttgart (DE)
(72) Erfinder: Hofmann, Ulrich, 70499 Stuttgart (DE)
(74) Vertreter: Biehl, Christian, Dipl.-Phys.
(86) Internationale Anmeldenummer: DE0000724
(87) Internationale Veröffentlichungsnummer: WO00054983

(56) Entgegenhaltungen:
- DE-U- 29 500 465

## Beschreibung

Die Erfindung betrifft einen Kalender mit einem Trägerblatt und aufklebbaren Elementen.

Aus dem Gebrauchsmuster 295 00 465.7 ist bereits ein Kalender bekannt, auf dem Aufkleber nach Wahl des Benutzers auf bestimmte Datumsstellen aufklebbar sind. Dadurch sollen sich bestimmte Termine, wie etwa persönliche Ereignisse im voraus optisch fixieren lassen. Terminliche Veränderungen sollen durch Entfernen der Aufkleber berücksichtigt werden können.

Der Erfindung dagegen liegt die Aufgabe zugrunde, einen redaktionellen Teil eines Kalenders mit Bildtext oder anderer Symbolik mit einer Deckschicht, die auf sich weitere Kalenderinformation, wie Datum oder Wochentag oder auch frei wählbare Beschriftungen trägt, zu verknüpfen, so daß erst nach einem Entfernen der Abdeckung der redaktionellen Teil zur Betrachtung frei liegt.

Erfindungsgemäß wird dies durch einen Kalender mit den Merkmalen des Anspruches 1 gelöst. Die Unteransprüche geben vorteilhafte Ausführungsformen der Erfindung wieder.

Insbesondere die Zwischensetzung einer Folie, zum Beispiel einer, deren Oberschichtseite mit Silikon beschichtet ist und die elektrostatische Eigenschaften aufweist, die ein Haften der Folie auf dem Informationsträger begünstigt, erlaubt es, den redaktionellen Teil einfach auszutauschen und ggf. im redaktionellen Teil auch noch Information, die nutzerspezifisch ist, nachzutragen.

Falls diese nutzerspezifische Information bis zum Abziehen eines Datumsaufklebers unzugänglich gemacht werden soll, zum Beispiel für Notfallrufnummern, die nicht allgemein beliebigen Personen an der Wand zur Verfügung stehen sollen, sondern nur nach Abziehen eines Aufklebers zur Verfügung gestellt sein sollen, kann ein Klebeelement vorgesehen werden, das zwischengesetzt ein Lösen der Abdeckfolie von der Informationsträgerfolie verhindert. Dieses beidseitige Klebefilmelement kann z.B. als durchsichtige Folie nach einem Beschriften eines bestimmten Ortes aufgelegt und somit verklebt werden.

Wenn gleichzeitig an dem Aufklebeelement, eine Perforierung oder eine ähnliche, nur auf das Abheben des Aufklebeelement mit nicht reversibler Veränderung reagierendes Mittel vorhanden ist, so daß nur nach Zerstörung dieser Perforierung das Abdeckelement entfernt werden kann, kann jederzeit nachvollzogen werden, ob bereits eine Einsichtnahme erfolgte. Außer einer Perforierung käme eine sich durch chemische, beispielsweise bei Luftkontakt verfärbende, Reaktionen sich verändernde Indikatorbeschichtung in Frage.

Dies läßt sich beispielsweise auch für PIN-Nummern oder andere kalendarisch wechselnde Information, die vertraulich ist, nutzen. Damit läßt sich der Kalender auch als funktionaler Funktionsträger für Adressen, Telefonnummern, Aktionspläne, Angaben zu bestimmten Sachverhalten nutzen, die im Regelfall "verborgen" bleiben sollen. Auch Preisausschreiben sind denkbar.

Gleichzeitig können belehrende pädagogische oder repetitive Informationen (Buchstaben, Zeichen, Vokabeln, Losungen, Zitate und Redewendungen, historische Ereignisse, Formeln, Gleichungen usw.) auf der Informationsträgerseite aufgedruckt oder von einem Benutzer aufgeschrieben sein.

Falls der Kalender als Werbeträger genutzt wird, können auch Jubiläumspräsentationen, Produktpaletten und/oder Leistungsangebote eines Unternehmens hier angeordnet werden. Dabei ist der Kalender mit uhrzeitlicher, tageszeitlicher, wöchentlicher, vierzehntäglicher, monatlicher, quartalsmäßiger oder auch jahreszeitlicher Dauer möglich. Vorteilhaft wird eine Kombination aus Kalendarium und frei eintragbarer Information verwandt.

Vorteilhaft ist dabei eine Ausgestaltung, in der eine feste z.B. buchbinderische Verbindung von Informationsträger und Folienblatt erfolgt. Dies erlaubt das Aufhängen und ggf. Rahmen des Kalenderblatts mit der Deckschicht als schützender Oberfläche. Diese muß üblicherweise bei Bilderrahmen erst aufwendig geschaffen und teuer hinzugekauft werden. Hierbei wird insbesondere vorgeschlagen, ein ca. 200 µm (jedenfalls mehr als 100 µm) dickes Folienblatt zu verwenden, da dünnere Folien "Beulen werfen".

Es ist denkbar, daß die Aufkleber der Deckschicht aneinander angrenzend ausgebildet sind, ggf. perforiert, um das vorzeitige Abziehen eines Aufklebers nachvollziehen zu können, oder mit einem stehenbleibenden Steg ausgestattet sind, wobei dieser Steg vorteilhafterweise fest mit einem transparenten Zwischendeckblatt verbunden ist, um zu verhindern, daß die Aufkleber in ihrer Gesamtheit zusammen mit dem Steg vorzeitig abgehoben werden. Dies könnte dem Benutzungssinn widerstreben, was insbesondere dadurch verhindert werden kann, daß die transparente Deckschicht durch doppelseitige Klebeelemente an dem Informationsträger verklebt ist, um nachzuvollziehbar zu gestalten, ob vorzeitig ein Abziehen erfolgt ist.

Allerdings ist in einer anderen Ausführung auch denkbar, einen Teil des Folienblatts mit milchigtrüb durchscheinenden Aufklebern zu versehen, die zwar ein großes Datum duchscheinen lassen, Detailinformation jedoch solange verbergen, bis sie abgezogen werden. Auch ist denkbar, die Aufkleber transparent zu gestalten, und diese auf milchiger Oberfläche aufklebend, ggf. vom Benutzer erst an anderer Stelle auf dem Kalenderblatt aufklebend die Gesamttransparenz herstellend auszuführen.

Weiter Vorteile und Merkmale der Erfindung ergeben sich aus nachfolgender Beschreibung eines bevorzugten Ausführungsbeispiels der Erfindung. Dabei zeigt:
- Fig. 1: den erfindungsgemäßen Kalender in einem denkbaren Ausführungsbeispiel im Gebrauch am 10. April,
- Fig. 2: ein angehobenes Deckblatt, das mit einer Anzahl von Datumsaufklebern versehen ist.

Die in der Fig. 1 von der Vorderseite dargestellten Aufkleber auf festen Datumsfelder können auf sich Raum zum Beschriften für weitere Ereignisse bieten, insbesondere können leere Datumsfelder vorgesehen werden, denen kein Datum zugeordnet ist und auf denen beispielsweise eingetragen werden kann, daß sich unter ihnen Privatnummern des Chefs befinden, die nur in Notfällen zum Anruf aufgedeckt werden darf.

Diese Informationen können von einem Benutzer spezifisch eingetragen werden, und durch Auflegen einer doppelseitigen, transparenten Klebefolie, die das Informationsträgerblatt mit einem transparenten Deckblatt, auf dem sich die Aufkleber befinden, verbindet, vor Einsichtnahme geschützt werden.

Dabei wird dasselbe Prinzip des Abziehens von Aufklebern, vorteilhafterweise im selben Kalender verkörpert, dazu genutzt, durch Abziehen eines Aufklebers für jeden Tag, Tag für Tag schrittweise die dahinterliegende Information zu betrachten und langsam zu vervollständigen. Diese Information kann beliebig sein, entweder eine Bildinformation, eine Lerninformation oder auch etwas anderes, wie beispielsweise eine täglich wechselnde PIN-Nummer zum Zugriff auf bestimmte Informationen in Rechnersystemen.

Um nachvollziehbar zu machen, ob bereits durch Abheben eines Aufklebers Einsicht genommen wurde, kann eine Perforierung der Aufkleber untereinander oder mit einem stehenbleibenden Gitteraster erfolgen. Falls besonders gute Vorsorge gegen vorzeitige Einsichtnahme vorzusehen ist, wäre das Gitterraster nicht abziehbar, also anders als die Aufkleber fest mit der Deckschicht zu verbinden und die Deckschicht wiederum zumindest soweit mit dem Informationsträger zu verbinden, daß nicht anders als durch Abheben der Aufkleber Einsichtnahme auf das Informationsblatt genommen werden kann. Die Verklebung zwischen transparenter Deckschicht und Informationsblatt kann dabei auch erst von Benutzern durch Zwischenfügen von transparenten, doppelseitigen Klebefolien, die auf bestimmte von Benutzern noch einzutragende Information aufgeklebt wird, hergestellt werden.

## Patentansprüche

1. Kalender mit einem Trägerblatt und aufklebbaren Elementen,
**gekennzeichnet durch**
ein Blatt (14) eines Informationsträgers über dem ein wenigstens teilweise sichtdurchlässiges Folienblatt (12) angeordnet ist, auf dem eine Vielzahl von einzelnen, ablösbaren Aufklebern (10) angeordnet ist.

2. Kalender nach Anspruch 1, **gekennzeichnet durch** das teilweise sichtdurchlässige Folienblatt (12) als transparente Deckschicht mit dem Informationsträgerblatt (14) beidseitig verklebende Klebeelemente.

3. Kalender nach Anspruch 2, **dadurch gekennzeichnet, daß** die beidseitigen Klebeelemente auf der Rückseite des transparenten Folienblatts (12) aufgeklebt, mit einer vom Benutzer abzuziehende Folie auf ihrer zum Informationsträger (14) weisenden Seite versehen sind, die vor einem Eintragen einer Information auf den Informationsträger, wonach sie vom Benutzer entfernbar sind, das Folienblatt (12) vor Verkleben mit dem Informationsträger (14) hindern.

4. Kalender nach einem der vorangehenden Ansprüche, **dadurch gekennzeichnet, daß** die Rückseite des transparenten Folienblatts (12) mattiert ist.

5. Kalender nach einem der vorangehenden Ansprüche, **dadurch gekennzeichnet, daß** die Vorderseite des transparenten Folienblatts (12) silikonisiert ist.

6. Kalender nach einem der vorangehenden Ansprüche, **dadurch gekennzeichnet, daß** das transparenten Folienblatts (12) eine Stärke von mehr als 100 µm besitzt.

7. Kalender nach einem der vorangehenden Ansprüche, **dadurch gekennzeichnet, daß** das transparenten Folienblatts (12) eine Stärke von ca. 200 µm besitzt.

8. Kalender nach einem der vorangehenden Ansprüche, **gekennzeichnet durch** durchscheinende Bereiche, die größere Flächen hinter ihnen wie etwa das Datum erkennen lassen, während kleine Schrift nicht erkennbar ist.

9. Kalender nach einem der vorangehenden Ansprüche, **gekennzeichnet durch** eine Perforierung der Aufkleber untereinander bzw. zu einem fest mit dem transparenten Blatt verbundenen Zwischengitter.

10. Kalender nach einem der vorangehenden Ansprüche, **gekennzeichnet durch** eine feste Verbindung von Informationsträger (14) und Folienblatt (12).

## Claims

1. Calendar with a carrier sheet and stick-on elements, **characterized by** a sheet (14) of an information carrier over which is provided an at least partly see-through film sheet (12) on which are provided numerous individual, removable stickers (10).

2. Calendar according to claim 1, **characterized by** the partly see-through film sheet (12) as a transparent cover layer with adhesive elements sticking on both sides to the information carrier sheet (14).

3. Calendar according to claim 2, **characterized in that** the two-sided adhesive elements are stuck to the back of the transparent film sheet (12), provided with a film to be removed by the user on the side thereof directed towards the information carrier (14) preventing the film sheet (12) from sticking to the information carrier (14) prior to the entering of an information on the information carrier and after which they can be removed by the user.

4. Calendar according to one of the preceding claims, **characterized in that** the back of the transparent film sheet (12) is matt.

5. Calendar according to one of the preceding claims, **characterized in that** the front of the transparent film sheet (12) is siliconized.

6. Calendar according to one of the preceding claims, **characterized in that** the transparent film sheet (12) has a thickness of more than 100 µm.

7. Calendar according to one of the preceding claims, **characterized in that** the transparent film sheet (12) has a thickness of approximately 200 µm.

8. Calendar according to one of the preceding claims, **characterized by** translucent areas, which reveal larger surfaces behind them such as the date, whereas small script cannot be detected.

9. Calendar according to one of the preceding claims, **characterized by** a mutual perforation of the stickers or a perforation with an intermediate grid firmly connected to the transparent sheet.

10. Calendar according to one of the preceding claims, **characterized by** a firm connection between the information carrier (14) and film sheet (12).

## Revendications

1. Calendrier avec une feuille de support et des éléments à coller, **caractérisé par** une feuille (14) de support d'informations sur laquelle est disposée une feuille mince (12) au moins en partie transparente sur laquelle est disposé un grand nombre d'adhésifs (10) individuels, détachables.

2. Calendrier selon la revendication 1, **caractérisé par** des éléments adhésifs double face collant la feuille mince (12) en partie transparente servant de couche de couverture avec la feuille de support d'informations (14).

3. Calendrier selon la revendication 2, **caractérisé en ce que** les éléments adhésifs double face sont collés sur le verso de la feuille mince (12) transparentes sont pourvus d'une pellicule à retirer par l'utilisateur sur leur face tournée vers le support d'informations (14), qui avant qu'une information soit portée sur le support d'informations, après quoi elle peut être enlevées par l'utilisateur, empêche de coller la feuille mince (12) avec le support d'informations (14).

4. Calendrier selon l'une des revendications précédentes, **caractérisé en ce que** le verso de la feuille mince (12) transparente est rendu mat.

5. Calendrier selon l'une des revendications précédentes, **caractérisé en ce que** le recto de la feuille mince (12) transparente est siliconé.

6. Calendrier selon l'une des revendications précédentes, **caractérisé en ce que** la feuille mince (12) transparente a une épaisseur supérieure à 100 µm.

7. Calendrier selon l'une des revendications précédentes, **caractérisé en ce que** la feuille mince (12) transparente a une épaisseur d'environ 200 µm.

8. Calendrier selon l'une des revendications précédentes, **caractérisé par** des zones translucides qui laissent voir de grandes surfaces derrière elles, telles que par exemple la date, tandis que de petits caractères ne sont pas visibles.

9. Calendrier selon l'une des revendications précédentes, **caractérisé par** une perforation des adhésifs entre eux ou en une grille intermédiaire solidaire de la feuille transparente.

10. Calendrier selon l'une des revendications précédentes, **caractérisé par** une liaison fixe du support d'information (14) et de la feuille mince (12).
